# EUROPÄISCHE PATENTSCHRIFT

(11) **EP 1 458 273 B1**
(45) Veröffentlichungstag und Bekanntmachung des Hinweises auf die Patenterteilung: **19.08.2009**
(21) Anmeldenummer: 02787705.9
(22) Anmeldetag: 15.11.2002
(51) Int. Cl.: A47L 15/16, A47L 15/50, A47L 15/42

(54) **VORRICHTUNG UND VERFAHREN ZUM SPÜLEN VON SPÜLGUT IN EINER GESCHIRRSPÜLMASCHINE**
DEVICE AND METHOD FOR WASHING OBJECTS TO BE WASHED IN A DISHWASHER
DISPOSITIF ET PROCEDE DE LAVAGE D'ELEMENTS DEVANT ETRE LAVES DANS UN LAVE-VAISSELLE

(30) Priorität: 19.12.2001 DE 10162501
(43) Veröffentlichungstag der Anmeldung: 22.09.2004
(73) Patentinhaber: BSH Bosch und Siemens Hausgeräte GmbH, 81739 München (DE)
(72) Erfinder: ROSENBAUER, Michael, 86756 Reimlingen (DE); SCHESSL, Bernd, 89407 Dillingen (DE); JERG, Helmut, 89537 Giengen (DE)
(86) Internationale Anmeldenummer: PCT/EP2002/012834
(87) Internationale Veröffentlichungsnummer: WO 2003/051172

(56) Entgegenhaltungen:
- EP-A- 0 997 100
- DE-A- 1 403 670
- FR-A- 2 544 606

## Beschreibung

Die Erfindung betrifft eine Vorrichtung und ein Verfahren zum Spülen von Spülgut in einer Geschirrspülmaschine mit wenigstens einem Geschirrkorb.

Aus der DE-OS 27 02 644 ist ein Geschirrkorb für Geschirrspülmaschinen bekannt, der im Ablagebereich Rohre vorsieht, die jeweils mit Durchbrüchen versehen sind, um das unmittelbar darüber befindliche Spülgut mit einer Spülflüssigkeit zu beaufschlagen. Während des Spülprogramms tritt Spülflüssigkeit durch alle ausgebildeten Ausbrüche in den als Zuflussleitung ausgebildeten Rohren des Geschirrkorbs. Durch die engen Zuflussrohre entsteht ein deutlicher Druckabfall bis zu dem entferntesten Punkt vom Zufluss der Rohre. Aufgrund dessen ist die Spül- bzw. Sprühleistung in nicht allen Bereichen des Geschirrkorbs gleichermaßen ausgebildet, so dass in Bereichen, die vom Zufluss am entferntesten sind, der Sprühstrahl mit geringerer Geschwindigkeit auf das Spülgut trifft.

Dieser Nachteil wiegt umso schwerer, wenn in diesen vom Zufluss weit entfernten Bereichen des Geschirrkorbs besonders hartnäckig verschmutztes Spülgut eingeordnet ist und so eine unterschiedliche Spülqualität in einem Geschirrkorb erzielt wird.

Aus der EP 0 997 100 A1 ist ein Geschirrkorb für eine Geschirrspülmaschine bekannt, der zur Reinigung von hohen, schlanken Spülgutteilen, wie beispielsweise Weizenbiergläser, Vasen, Flaschen zusätzliche Austrittsdüsen aufweist, über denen ein Betreiber ein solches Spülgutteil unmittelbar so anordnen kann, dass die Eintrittsöffnung des Spülgutteils unmittelbar über der Austrittsstelle für Spülflüssigkeit angeordnet ist und somit eine besonders gute Reinigung dieser hohen Spülgutteile bewirkt wird.

Aus der DE 1 403 670 ist eine Geschirrspülmaschine bekannt, die einen als Spülbehälter dienenden oberen Raum aufweist, in dem Vorrichtungen zur Aufnahme von Spülgut angeordnet sind. An der Bodenfläche des oberen Raumes sind Düsen angeordnet, die durch Rohrleitungen mit einer durch einen Motor angetriebenen Pumpe verbunden sind. Im Betrieb saugt die Pumpe Flüssigkeit aus dem unteren Teil des Gehäuses an, die über die Düsen im Raum auf das Spülgut aufgebracht wird.

Die Aufgabe der vorliegenden Erfindung ist es daher, eine Geschirrspülmaschine und ein Verfahren bereitzustellen, wodurch es ermöglicht wird, in einem Geschirrkorb eingeordnetes Spülgut mit unterschiedlicher Anschmutzung entsprechend dem Anschmutzungsgrad optimal zu reinigen.

Diese Aufgabe wird durch eine Geschirrspülmaschine mit den Merkmalen gemäß Anspruch 1 sowie durch das erfindungsgemäße Verfahren mit den Merkmalen gemäß Anspruch 8 gelöst.

Vorteilhafte Weiterbildungen der vorliegenden Erfindung sind in den Unteransprüchen gekennzeichnet.

Bei der erfindungsgemäßen Geschirrspülmaschine weist erfindungsgemäß wenigstens ein Geschirrkorb eine als Sprühboden ausgebildete integrierte Sprüheinrichtung auf.

Vorteilhafterweise ist die Sprüheinrichtung unterhalb des Geschirrkorbs angeordnet.

Vorteilhafterweise ist der Sprühboden in einzelne Bereiche, vorzugsweise Quadranten, unterteilbar ausgebildet, welche jeweils über ein Absperrmittel gegenüber den anderen Bereichen absperrbar ausgebildet ist, so dass die Steuereinrichtung zum Ansteuern bestimmter Bereiche die Spülflüssigkeit gezielt in einzelne Bereiche steuern kann, und somit erfindungsgemäß Spülgut mit hartnäckiger Anschmutzung intensiver mit Spülflüssigkeit beaufschlagen kann, während andere Bereiche, die beispielsweise lediglich mit Gläsern bestückt sind, eine weniger intensive Sprühbehandlung erfahren.

Zweckmäßigerweise sind die auswählbaren Bereiche über ein Absperrmittel voneinander trennbar ausgebildet.

Nach dem erfindungsgemäßen Verfahren zum Spülen von Spülgut in einer Geschirrspülmaschine mit wenigstens einem Geschirrkorb sind in der unterhalb des Geschirrkorbs angeordneten, als Sprühboden ausgebildeten Sprühvorrichtung, bestimmte Bereiche vorgesehen, die über ein, diesem Bereich zugeordneten Absperrmittel im wesentlichen den unmittelbar oberhalb befindlichen Bereich des Geschirrkorbs mit Spülflüssigkeit beaufschlagen. Dabei erfolgt die Ansteuerung dieses bestimmten Bereichs über eine Steuereinrichtung.

Durch die erfindungsgemäße Vorrichtung bzw. das erfindungsgemäße Verfahren wird vorteilhafterweise erreicht, dass die Verbrauchswerte, insbesondere die Wasser- und Energieverbrauchswerte für die jeweiligen Spülprogramme optimiert werden, d.h. der Wasserverbrauch bzw. der Energieverbrauch im Durchschnitt sinkt.

Die erfindungsgemäße Vorrichtung bzw. das erfindungsgemäße Verfahren kann sowohl bei Haushalts- als auch Gewerbegeschirrspülmaschinen Einsatz finden, sowie in diesen jeweiligen Geräten sowohl im Ober- als auch Unterkorb sowie jeweils getrennt bei nur einem Geschirrkorb eingesetzt werden.

Nachfolgend wird an einem Ausführungsbeispiel die erfindungsgemäße Vorrichtung und das erfindungsgemäße Verfahren anhand einer einzigen Figur, in der eine schematische Draufsicht auf die erfindungsgemäße Vorrichtung gezeigt ist, näher erläutert.

In der erfindungsgemäßen Vorrichtung gemäß der einzigen Figur ist in schematischer Darstellung ein Geschirrkorb 1 mit einer Sprühvorrichtung 2a - 2d dargestellt, wobei die Sprühvorrichtung 2a - 2d in jeweils getrennter Weise in Absperrmitteln 3 mündet. Die Sprüheinrichtung 2a - 2d ist unterhalb des Geschirrkorbs 1 angeordnet und als Sprühboden ausgebildet, der in einzelne Bereiche unterteilbar ist. Die Bereiche sind im gezeigten Ausführungsbeispiel als Quadranten ausgebildet. Der Zulaufbereich zu den Absperrmitteln 3 wird in Richtung zur Umwälzpumpe 6 zusammengeführt, so dass ein Zentralbereich ausgebildet wird, von dem aus die jeweiligen Zuflußbereiche in die Sprühvorrichtung 2a - 2d über dem Absperrmittel 3 erfolgt. Im gezeigten Ausführungsbeispiel ist dieses Absperrmittel 3 als Magnetventil ausgebildet. Jeder der einzelnen bestimmten Bereiche ist über Absperrmittel 3 gegenüber den anderen Bereichen absperrbar ausgebildet.

Die Absperrmittel 3 werden über die Steuereinrichtung 4, welche ihrerseits mit der Steuereinrichtung (nicht dargestellt bzw. darin integriert) der Geschirrspülmaschine verbunden ist angesteuert, wobei die jeweiligen Ansteuerrhythmen in einem Steuerprogramm hinterlegt sind, welche die Spülprogramme steuern. Um die jeweiligen Bereiche der Sprühvorrichtung 2a - 2d entsprechend ihrer Auswahl anzusteuern, ist die Steuereinrichtung 4 mit einem Bedienelement 5 verbunden, welches eine schematische Darstellung der Sprühvorrichtungsbereiche 2a - 2d aufweist und vorteilhafterweise über Leuchtelemente die jeweils ausgewählten Bereiche anzeigt. Im gezeigten Ausführungsbeispiel mit einer gewählten Einteilung in Quadranten, d.h. einer Einteilung eines im wesentlichen quadratisch ausgebildeten Geschirrkorbs 1 in vier gleich große Flächen, ist an einer Bedientafel des Bedienelements 5 ein Tastenfeld mit vier Tasten vorgesehen, welche die jeweiligen Quadranten, die für ein intensiveres Spülprogramm vorgesehen sind, widerspiegeln.

Bei der Einteilung in Quadranten, d.h. einer Einteilung eines im wesentlichen quadratisch ausgebildeten Geschirrkorbs in vier gleich große Flächen, kann an der Bedientafel beispielsweise ein Tastenfeld mit vier Tasten vorgesehen sein, welche die jeweiligen Quadranten, die für ein intensiveres Spülprogramm vorgesehen sind, widerspiegeln.

Bei der Auswahl der jeweiligen Quadraten oder Zonen kann der Benutzer, sofern die Auswahl manuell erfolgt, durch Betätigen der entsprechenden Tasten, einen Bereich auswählen, der intensiver gespült werden soll. Zweckmäßigerweise ist das erfindungsgemäße Verfahren optional zu wählen, bzw. in bestimmten Spülprogrammen vorgesehen.

Neben der Auswahl der jeweiligen Bereiche ist es ferner möglich, die Sprühstrahlintensität zu verändern, indem beispielsweise die Drehzahlsteuerungsregelung des Umwälzpumpenmotors verändert wird, und somit die Austrittsgeschwindigkeit des Sprühstrahls entsprechend den jeweiligen Anforderungen angepasst werden kann. Neben der Möglichkeit, die Bereichsauswahl manuell durch den Benutzer über die Bedientafel vorzunehmen, ist es erfindungsgemäß ferner möglich, durch im Spülbehälter angebrachte Sensoren, beispielsweise durch eine Kamera, Spülgut mit besonders hartnäckiger Anschmutzung zu erkennen und daraufhin jeweilige Bereiche manuell auszuwählen oder automatisch auswählen zu lassen, die während des Spülprogramms eine intensivere Reinigung erfahren sollen.

Durch die erfindungsgemäße Vorrichtung und das erfindungsgemäße Verfahren wird erreicht, dass Spülgut mit hartnäckiger Anschmutzung intensiver mit Spülflüssigkeit beaufschlagt werden kann, während andere Bereiche, die beispielsweise lediglich mit Gläsern bestückt sind, eine weniger intensive Sprühbehandlung erfahren, womit eine Vorrichtung und ein Verfahren bereitgestellt ist, welche es ermöglicht, in einem Geschirrkorb 1 eingeordnetes Spülgut mit unterschiedlicher Anschmutzung entsprechend dem Anschmutzungsgrad optimal zu reinigen.

Weiterhin wird durch die erfindungsgemäße Vorrichtung und das erfindungsgemäße Verfahren vorteilhafterweise erreicht, dass die Verbrauchswerte, insbesondere die Wasser- und Energieverbrauchswerte für die jeweiligen Spülprogramme optimiert werden, d.h. der Wasserverbrauch bzw. der Energieverbrauch im Durchschnitt sinkt.

## Patentansprüche

1. Geschirrspülmaschine mit einer Vorrichtung zum Spülen von Spülgut mit wenigstens einem Geschirrkorb (1) mit einer integrierten Sprüheinrichtung (2a - 2d) und mit einer Steuereinrichtung (4) zum Ansteuern bestimmter Bereiche der Sprüheinrichtung (2a - 2d) wenigstens des Geschirrkorbs (1) während des Spülens, **dadurch gekennzeichnet, dass** die Sprüheinrichtung (2a - 2d) als Sprühboden ausgebildet ist.

2. Geschirrspülmaschine nach Anspruch 1, **dadurch gekennzeichnet, dass** die Sprüheinrichtung (2a - 2d) unterhalb des Geschirrkorbs (1) angeordnet ist.

3. Geschirrspülmaschine nach Anspruch 1 oder 2, **dadurch gekennzeichnet, dass** der Sprühboden in einzelne Bereiche unterteilbar ausgebildet ist.

4. Geschirrspülmaschine nach Anspruch 3, **dadurch gekennzeichnet, dass** die Bereiche als Quadranten ausgebildet sind.

5. Geschirrspülmaschine nach Anspruch 3, **dadurch gekennzeichnet, dass** die einzelnen Bereiche des Sprühbodens über Absperrmittel (3) gegenüber den anderen Bereichen absperrbar ausgebildet sind.

6. Geschirrspülmaschine nach Anspruch 5, **dadurch gekennzeichnet, dass** die Absperrmittel (3) Ventile sind und über die Steuereinrichtung (4) angesteuert werden.

7. Geschirrspülmaschine nach Anspruch 6, **dadurch gekennzeichnet, dass** im Sprühboden vier Bereiche ausgebildet werden, die jeweils über ein Ventil ansteuerbar sind, und somit bei der Ansteuerung lediglich den unmittelbar oberhalb des angesteuerten Bereichs mit Spülflüssigkeit beaufschlagen.

8. Verfahren zum Spülen von Spülgut in einer Geschirrspülmaschine mit wenigstens einem Geschirrkorb (1), **dadurch gekennzeichnet, dass** in der unterhalb des Geschirrkorbs (1) angeordneten Sprühvorrichtung (2a - 2d), die als Sprühboden ausgebildet ist, bestimmte Bereiche vorgesehen sind, die über ein, diesem Bereich zugeordneten Absperrmittel (3) im wesentlichen den unmittelbar oberhalb befindlichen Bereich des Geschirrkorbs (1) mit Spülflüssigkeit beaufschlagen und die Ansteuerung dieses bestimmten Bereichs über eine Steuereinrichtung (4) erfolgt.

## Claims

1. Dishwashing machine with a device for rinsing stock, which is to be rinsed, with at least one dishes basket (1) with an integrated spray device ( 2a - 2d) and with a control device (4) for drive control of specific regions of the spray device ( 2a - 2d) of at least the dishes basket (1) during the rinsing, **characterised in that** the spray device (2a - 2d) is constructed as a spray base.

2. Dishwashing machine according to claim 1, **characterised in that** the spray device (2a - 2d) is arranged below the dishes basket (1).

3. Dishwashing machine according to claim 1 or 2, **characterised in that** the spray base is constructed to be subdivisible into individual regions.

4. Dishwashing machine according to claim 3, **characterised in that** the regions are constructed as quadrants.

5. Dishwashing machine according to claim 3, **characterised in that** the individual regions of the spray base are constructed to be blockable relative to the other regions by way of blocking means (3).

6. Dishwashing machine according to claim 5, **characterised in that** the blocking means (3) are valves and are controlled in drive by way of the control device (4).

7. Dishwashing machine according to claim 6, **characterised in that** four regions are constructed in the spray base and are each controllable in drive by way of a respective valve and thus when controlled in drive act with rinsing liquid merely directly above the region controlled in drive.

8. Method of rinsing stock, which is to be rinsed, in a dishwashing machine with at least one dishes basket (1), **characterised in that** provided in the spray device (2a -2d), which is arranged below the dishes basket (1) and is constructed as a spray base, are specific regions which are acted on by rinsing liquid by way of a blocking means (3), which is associated with this region, substantially on the region of the dishes basket (1) disposed directly above and the drive control of this specific region takes place by way of a control device (4).

## Revendications

1. Lave-vaisselle comprenant un dispositif de lavage d'objets à laver muni d'au moins une corbeille à vaisselle (1) comprenant un dispositif gicleur intégré (2a - 2d) et un dispositif de commande (4) pour la commande de zones déterminées du dispositif gicleur (2a - 2d) au moins de la corbeille à vaisselle (1) pendant le lavage, **caractérisé en ce que** le dispositif gicleur (2a - 2d) est réalisé comme fond gicleur.

2. Lave-vaisselle selon la revendication 1, **caractérisé en ce que** le dispositif gicleur (2a - 2d) est disposé en dessous de la corbeille à vaisselle (1).

3. Lave-vaisselle selon la revendication 1 ou 2, **caractérisé en ce que** le fond gicleur est réalisé de manière divisible en différentes zones.

4. Lave-vaisselle selon la revendication 3, **caractérisé en ce que** les zones sont réalisées comme quadrants.

5. Lave-vaisselle selon la revendication 3, **caractérisé en ce que** les différentes zones du fond gicleur sont réalisées de manière à pouvoir être fermé par rapport aux autres zones par l'intermédiaire de moyens de fermeture (3).

6. Lave-vaisselle selon la revendication 5, **caractérisé en ce que** les moyens de fermeture (3) sont des vannes et **en ce qu'**ils sont commandés par l'intermédiaire du dispositif de commande (4).

7. Lave-vaisselle selon la revendication 6, **caractérisé en ce que** quatre zones sont réalisées dans le fond gicleur, lesquelles sont respectivement commandables par l'intermédiaire d'une vanne, et, à la commande, alimentent ainsi en liquide de lavage seulement la zone située directement au-dessus la zone commandée.

8. Procédé de lavage d'objets à laver dans un lave-vaisselle comprenant au moins une corbeille à vaisselle (1), **caractérisé en ce que** dans le dispositif gicleur (2a - 2d) disposé en dessous de la corbeille à vaisselle (1), qui est réalisé comme fond gicleur, des zones déterminées sont ménagées, qui, par l'intermédiaire d'un moyen de fermeture (3) correspondant à cette zone, alimentent en liquide de lavage essentiellement la zone de la corbeille à vaisselle (1) se trouvant directement au-dessus, et **en ce que** la commande de cette zone déterminée est réalisée par l'intermédiaire d'un dispositif de commande (4).
